# FASCICULE DE BREVET EUROPEEN

(11) **EP 3 143 288 B1**
(45) Date de publication et mention de la délivrance du brevet: **07.11.2018**
(21) Numéro de dépôt: 15732299.1
(22) Date de dépôt: 07.05.2015
(51) Int. Cl.: F15B 3/00, F04B 9/107, F04B 9/04

(54) **CONVERTISSEUR DE PRESSION À PISTON COMPRENANT UN DÉTENDEUR DE FIN DE COURSE**
DRUCKÜBERSETZER MIT KOLBEN UMFASSEND EINEN DRUCKMINDERER IN DER ENDLAGE
PRESSURE CONVERTER WITH PISTONS COMPRISING END-OF-STROKE PRESSURE REDUCER

(30) Priorité: 12.05.2014 FR 1454223; 20.06.2014 FR 1455710
(43) Date de publication de la demande: 22.03.2017
(73) Titulaire: Rabhi, Vianney, 69006 Lyon (FR)
(72) Inventeur: Rabhi, Vianney, 69006 Lyon (FR)
(74) Mandataire: Godard, Xavier
(86) Numéro de dépôt international: PCT/FR2015/051209
(87) Numéro de publication internationale: WO 2015/173495

(56) Documents cités:
- WO-A1-00/68578
- FR-A5- 2 183 383
- US-A- 5 111 659

## Description

La présente invention a pour objet un convertisseur de pression à pistons.
Les amplificateurs ou réducteurs de pression à pistons sont généralement constitués d'au moins un cylindre émetteur dans lequel peut se mouvoir un piston émetteur rigidement relié à au moins un piston récepteur pouvant se déplacer dans un cylindre récepteur, les deux dits pistons se déplaçant sur la même course mais présentant une section différente. Chaque dit piston coopère avec un cylindre et une culasse pour former un espace fermé et étanche de volume variable. Le cylindre émetteur communique avec un circuit hydraulique indépendant de celui du cylindre récepteur.

Les amplificateurs ou réducteurs de pression à pistons peuvent être utilisés de façon statique pour maintenir deux circuits ou deux volumes indépendants l'un de l'autre sous un rapport de pression constant sans que ne s'établisse nécessairement un débit de fluide hydraulique qui implique le déplacement du piston émetteur et du piston récepteur.
Dans le cas des amplificateurs de pression à pistons qui convertissent un débit de fluide hydraulique en un débit de fluide hydraulique plus petit mais sous pression plus haute, ou dans le cas des ou réducteurs de pression à pistons convertissant un débit de fluide hydraulique en un débit de fluide hydraulique plus grand mais sous pression plus basse, le piston émetteur constitue un moteur hydraulique qui transforme un débit de fluide hydraulique en mouvement, ledit mouvement étant communiqué au piston récepteur qui forme une pompe hydraulique de sorte à transformer ledit mouvement en débit de fluide hydraulique. Pour augmenter la pression, le piston émetteur doit être de plus grande section que le piston récepteur, tandis que pour réduire ladite pression, le piston émetteur doit présenter une section plus petite que celle du piston récepteur.
On note en ce cas que le cylindre émetteur comporte au moins une entrée et au moins une sortie qui chacune peut être maintenue ouverte ou fermée par une vanne tandis que le cylindre récepteur présente au moins une entrée qui comporte un clapet anti-retour permettant au fluide hydraulique d'entrer dans ledit cylindre mais non d'en sortir, et au moins une sortie qui comporte un clapet anti-retour permettant au fluide hydraulique de sortir dudit cylindre mais non d'y entrer.

Lorsqu'un débit s'établit durablement au travers desdits amplificateurs ou réducteurs à pistons, le fonctionnement de ces derniers est séquentiel car lorsque les pistons qu'ils comportent arrivent en fin de course, ces derniers doivent retourner en début de course et inversement, et ceci aussi longtemps que fonctionnent lesdits amplificateurs ou réducteurs. Ce fonctionnement séquentiel est responsable de pertes énergétiques indésirables dues à la compressibilité du fluide hydraulique, lesdites pertes étant proportionnellement d'autant plus importantes que ledit fluide est compressible et que les pressions mises en oeuvres sont élevées. A mêmes pressions de fonctionnement, lesdites pertes sont proportionnellement plus importantes s'il s'agit d'un réducteur de pression, lesdites pertes survenant principalement au niveau du cylindre émetteur dudit réducteur.

En pratique, pour des pressions de quelques dizaines ou centaines de bars, le rendement des amplificateurs ou réducteurs de pression à pistons reste élevé. Lorsque ces derniers sont utilisés à des pressions encore plus élevées - par exemple de l'ordre de mille bars voire plus - le taux de compression du fluide hydraulique est accru ce qui détériore encore plus ledit rendement, même lorsque sont utilisés des fluides réputés peu compressibles comme l'huile ou l'eau.

En effet, de l'énergie est stockée lors de la compression du fluide hydraulique, or ladite énergie est ordinairement perdue en fin de course des pistons, principalement du coté du piston émetteur. Ceci provient du fait que lorsque ledit piston arrive en fin de course, le cylindre émetteur dans le quel il se meut est entièrement rempli de fluide sous pression. Or, pour que ledit piston émetteur puisse repartir en sens inverse, il faut préalablement décomprimer ledit fluide contenu dans ledit cylindre. La perte énergétique provient de l'impossibilité de transformer l'énergie de compression dudit fluide en débit de fluide sous pression additionnel disponible en sortie du cylindre récepteur, sauf à décomprimer dans les mêmes proportions l'ensemble du circuit relié à la sortie dudit cylindre récepteur, ce qui est rarement possible.

En pratique en effet, lorsque piston émetteur arrive en fin de course, on en décomprime le cylindre émetteur dans un circuit basse pression sans contrepartie en production de travail, et l'énergie de compression stockée dans le fluide hydraulique est dissipée sous forme de chaleur, En fonction de l'application considérée, cette perte rend peu pertinent l'emploi de réducteurs ou amplificateurs de pression.
A ce titre, il serait particulièrement intéressant de pouvoir récupérer cette énergie de compression, particulièrement s'agissant des amplificateurs ou réducteurs de pression à pistons opérant sous très hautes pressions.
Par exemple, le convertisseur de pression hydraulique réversible à vannes tubulaires objet de la demande de brevet WO2015025094-A1 comprise dans l'état de la technique au titre de l'Art. 54(3) CBE et appartenant au demandeur verrait son rendement énergétique notablement augmenté si il coopérait avec des moyens de récupération de l'énergie de compression du fluide hydraulique, quel que soit le contexte de mise en oeuvre dudit convertisseur. On remarque d'ailleurs que si ledit convertisseur est utilisé pour réaliser des véhicules automobiles à transmission hybride hydraulique à stockage-restitution d'huile sous pression, récupérer l'énergie de compression du fluide hydraulique dans ledit convertisseur devient particulièrement avantageux et permet de réduire la consommation de carburant au kilomètre desdits véhicules.
L'avantage énergétique induit par des moyens de récupération de l'énergie de compression du fluide hydraulique bénéficierait également à tout convertisseur, amplificateur ou réducteur de pression séquentiel à pistons, quel que soit le nombre de pistons émetteur(s) ou récepteur(s) qu'il comporte, et quel que soit son domaine d'application.

C'est donc pour améliorer le rendement des amplificateurs de pression, réducteurs de pression ou convertisseurs de pression à pistons que le détendeur de fin de course pour convertisseur de pression à pistons selon l'invention propose, selon le mode de réalisation retenu :
- De transformer - lorsque le piston émetteur arrive en fin de course - une fraction significative de l'énergie de compression du fluide hydraulique en débit additionnel sortant du cylindre récepteur, sans induire de baisse notable de pression en sortie de ce dernier ;
- Une réalisation simple et un prix de revient modéré ;
- Une grande robustesse et longévité ;
- Une capacité à opérer dans le domaine des très hautes pressions, jusqu'à deux mille bars et plus.

Les autres caractéristiques de la présente invention ont été décrites dans la description et dans les revendications secondaires dépendantes directement ou indirectement de la revendication principale.

Le détendeur de fin de course selon l'invention, prévu pour un convertisseur de pression à pistons qui comprend au moins un cylindre émetteur dans lequel peut se déplacer un piston moteur-émetteur de sorte à définir une chambre émettrice de volume variable pouvant être mise en relation avec un conduit d'admission d'émetteur par une vanne d'admission d'émetteur ou avec un conduit de refoulement d'émetteur par une vanne de refoulement d'émetteur, ledit convertisseur de pression comprenant également au moins un cylindre récepteur dans lequel peut se déplacer un piston pompe-récepteur de sorte à définir une chambre réceptrice également de volume variable, cette dernière pouvant admettre un fluide hydraulique en provenance d'un conduit d'admission de récepteur via un clapet d'admission de récepteur ou refouler ledit fluide dans un conduit de refoulement de récepteur via un clapet de refoulement de récepteur, la chambre émettrice et la chambre réceptrice étant chacune remplie d'un fluide hydraulique, comprend :
- Au moins un cylindre émetteur de détente, rempli d'un fluide hydraulique, et dans lequel peut se déplacer un piston moteur-émetteur de détente de sorte à définir une chambre émettrice de détente de volume variable qui communique avec la chambre émettrice et/ou au moins un cylindre émetteur de détente, rempli d'un fluide hydraulique, et dans lequel peut se déplacer un piston moteur-émetteur de détente de sorte à définir une chambre émettrice de détente de volume variable qui communique avec la chambre réceptrice ;
- Au moins un cylindre récepteur de détente qui coopère avec le cylindre émetteur de détente et dans lequel peut se déplacer un piston pompe-récepteur de détente de sorte à définir avec ledit cylindre récepteur une chambre réceptrice de détente de volume variable remplie d'un fluide hydraulique, ledit piston pompe-récepteur étant mécaniquement relié au piston moteur-émetteur de détente par une transmission à levier à effet progressif agencée de telle sorte que quand le piston moteur-émetteur de détente est au point mort haut, le piston pompe-récepteur de détente est au point mort bas et inversement, tandis que le volume maximal de la chambre réceptrice de détente est inférieur au volume maximal de la chambre émettrice de détente ;

- Au moins un clapet d'admission de récepteur de détente qui débouche dans la chambre réceptrice de détente et qui permet à un fluide hydraulique contenu dans un conduit d'admission de récepteur de détente d'entrer dans ladite chambre réceptrice mais non d'en sortir ;
- Au moins un clapet de refoulement de récepteur de détente qui débouche dans la chambre réceptrice de détente et qui permet à un fluide hydraulique contenu dans un conduit de refoulement de récepteur de détente de sortir de ladite chambre réceptrice mais non d'y entrer ;
- Au moins un actionneur de déblocage de détente pouvant par contact ou liaison mécanique mettre en mouvement la transmission à levier à effet progressif ou débloquer cette dernière.

Le détendeur de fin de course suivant la présente invention comprend un conduit d'admission de récepteur de détente relié via le clapet d'admission de récepteur de détente à la chambre réceptrice de détente coopérant avec la chambre émettrice de détente de volume variable qui communique avec la chambre réceptrice qui est relié au conduit d'admission de récepteur tandis que le conduit de refoulement de récepteur de détente relié à la même dite chambre réceptrice de détente est relié au conduit de refoulement de récepteur.

Le détendeur de fin de course suivant la présente invention comprend un conduit d'admission de récepteur de détente relié via le clapet d'admission de récepteur de détente à la chambre réceptrice de détente coopérant avec la chambre émettrice de détente de volume variable qui communique avec la chambre émettrice qui est relié au conduit de refoulement d'émetteur tandis que le conduit de refoulement de récepteur de détente relié à la même dite chambre réceptrice de détente est relié - en amont de la vanne d'admission d'émetteur - au conduit d'admission d'émetteur.

Le détendeur de fin de course suivant la présente invention comprend une transmission à levier à effet progressif qui comporte un ressort de rappel des pistons de détente qui tend à maintenir le piston moteur-émetteur de détente au voisinage de sa position où la chambre émettrice de détente présente le plus petit volume tandis que simultanément, ledit ressort permet de maintenir le piston pompe-récepteur de détente au voisinage de sa position où la chambre réceptrice de détente présente le plus grand volume.

Le détendeur de fin de course suivant la présente invention comprend une transmission à levier à effet progressif qui est constituée d'un arbre à manivelle pouvant tourner dans un palier d'arbre à manivelle et comportant une manivelle de piston émetteur de détente dont le maneton de manivelle est relié à un axe de piston moteur-émetteur de détente aménagé dans le piston moteur-émetteur de détente par une bielle de piston émetteur de détente dont la première extrémité est articulée autour dudit maneton et dont la deuxième extrémité est articulée autour dudit axe, l'arbre à manivelle coopérant avec des moyens de transmission secondaires de détente qui relient mécaniquement ledit arbre avec le piston pompe-récepteur de détente.

Le détendeur de fin de course suivant la présente invention comprend des moyens de transmission secondaires de détente qui sont constitués d'une roue dentée de transmission de détente qui est solidaire en rotation de l'arbre à manivelle et qui lorsqu'elle tourne entraîne en translation linéaire une crémaillère de transmission de détente reliée au piston pompe-récepteur de détente.

Le détendeur de fin de course suivant la présente invention comprend des moyens de transmission secondaires de détente qui sont constitués d'une manivelle de piston récepteur de détente solidaire en rotation de l'arbre à manivelle et dont le maneton de manivelle est relié à un axe de piston pompe-récepteur de détente aménagé dans le piston pompe-récepteur de détente par une bielle de piston récepteur de détente dont la première extrémité est articulée autour dudit maneton et dont la deuxième extrémité est articulée dudit axe.

Le détendeur de fin de course suivant la présente invention comprend une transmission à levier à effet progressif qui est constituée d'un arbre à cames pouvant tourner dans un palier d'arbre à cames et comportant une came de piston émetteur de détente pouvant être maintenue en contact avec le piston moteur-émetteur de détente et une came de piston récepteur de détente pouvant être maintenue en contact avec le piston pompe-récepteur de détente.

Le détendeur de fin de course suivant la présente invention comprend un arbre à manivelle ou une manivelle de piston émetteur de détente ou une bielle de piston émetteur de détente ou une roue dentée de transmission de détente ou une crémaillère de transmission de détente ou une manivelle de piston récepteur de détente ou une bielle de piston récepteur de détente ou un arbre à cames ou une came de piston émetteur de détente ou une came de piston récepteur de détente qui présente une butée-poussoir de déblocage de détente sur laquelle l'actionneur de déblocage de détente peut exercer une effort par l'intermédiaire d'un toucheau de déblocage de détente.

La description qui va suivre en regard des dessins annexés, donnés à titre d'exemples non limitatifs permettra de mieux comprendre l'invention, les caractéristiques qu'elle présente, et les avantages qu'elle est susceptible de procurer.
Figure 1 illustre de façon schématique le détendeur de fin de course pour convertisseur de pression à pistons suivant la présente invention tel qu'il peut être prévu pour coopérer avec un convertisseur de pression à pistons à une seule chambre émettrice et une seule chambre réceptrice, ledit convertisseur étant mis en oeuvre pour convertir un débit de fluide hydraulique sous haute pression issu d'un réservoir de fluide haute-pression en un débit de fluide hydraulique moyenne-pression, et ceci, pour entrainer un moteur hydraulique moyenne-pression couplé à un générateur d'électricité.
Figure 2 illustre de façon schématique ie détendeur de fin de course pour convertisseur de pression à pistons suivant la présente invention tel qu'il peut être prévu pour coopérer avec un convertisseur de pression à pistons à deux chambres émettrices et deux chambres réceptrices, ledit convertisseur étant mis en oeuvre pour convertir un débit de fluide hydraulique sous haute pression issu d'un réservoir de fluide haute-pression en un débit de fluide hydraulique moyenne-pression, et ceci, pour entrainer un moteur hydraulique moyenne-pression couplé à un générateur d'électricité.
Figures 3 et 4 sont des coupes schématiques illustrant le fonctionnement du détendeur de fin de course pour convertisseur de pression à pistons suivant la présente invention et selon une variante où la transmission à levier à effet progressif est constituée d'un arbre à manivelle comportant une manivelle de piston émetteur de détente dont le maneton de manivelle est relié à un axe de piston moteur-émetteur de détente aménagé dans le piston moteur-émetteur de détente par une bielle de piston émetteur de détente, ledit arbre à manivelle coopérant avec des moyens de transmission secondaires de détente notamment constitués d'une roue dentée de transmission de détente et d'une crémaillère de transmission de détente.
Figures 5 et 6 sont des coupes schématiques illustrant le fonctionnement du détendeur de fin de course pour convertisseur de pression à pistons suivant la présente invention et selon une variante où la transmission à levier à effet progressif est constituée d'un arbre à manivelle comportant une manivelle de piston émetteur de détente dont le maneton de manivelle est relié à un axe de piston moteur-émetteur de détente aménagé dans le piston moteur-émetteur de détente par une bielle de piston émetteur de détente, ledit arbre à manivelle coopérant avec des moyens de transmission secondaires de détente notamment constitués d'une manivelle de piston récepteur de détente dont le maneton de manivelle est relié à un axe de piston pompe-récepteur de détente aménagé dans le piston pompe-récepteur de détente par une bielle de piston récepteur de détente.
Figures 7 et 8 sont des coupes schématiques illustrant le fonctionnement du détendeur de fin de course pour convertisseur de pression à pistons suivant la présente invention et selon une variante où la transmission à levier à effet progressif est constituée d'un arbre à cames comportant une came de piston émetteur de détente pouvant être maintenue en contact avec le piston moteur-émetteur de détente, et une came de piston récepteur de détente pouvant être maintenue en contact avec le piston pompe-récepteur de détente.

### DESCRIPTION DE L'INVENTION :

On a montré en figures 1 à 8 le détendeur de fin de course 1 pour convertisseur de pression à pistons 2 lequel comprend au moins un cylindre émetteur 3 dans lequel peut se déplacer un piston moteur-émetteur 7 de sorte à définir une chambre émettrice 9 de volume variable pouvant être mise en relation avec un conduit d'admission d'émetteur 22 par une vanne d'admission d'émetteur 18 ou avec un conduit de refoulement d'émetteur 23 par une vanne de refoulement d'émetteur 19, ledit convertisseur de pression 2 comprenant également au moins un cylindre récepteur 4 dans lequel peut se déplacer un piston pompe-récepteur 8 de sorte à définir une chambre réceptrice 10 également de volume variable, cette dernière pouvant admettre un fluide hydraulique en provenance d'un conduit d'admission de récepteur 24 via un clapet d'admission de récepteur 20 ou refouler ledit fluide dans un conduit de refoulement de récepteur 25 via un clapet de refoulement de récepteur 21, la chambre émettrice 9 et la chambre réceptrice 10 étant chacune remplie d'un fluide hydraulique.

On voit sur les figures 1 et 2 que le détendeur de fin de course 1 suivant l'invention comporte au moins un cylindre émetteur de détente 12, rempli d'un fluide hydraulique, et dans lequel peut se déplacer un piston moteur-émetteur de détente 14 de sorte à définir une chambre émettrice de détente 16 de volume variable qui communique avec la chambre réceptrice 10.

A titre de variante non représentée pouvant se substituer ou s'ajouter à la précédente le détendeur de fin de course 1 comporte au moins un cylindre émetteur de détente 12, rempli d'un fluide hydraulique, et dans lequel peut se déplacer un piston moteur-émetteur de détente 14 de sorte à définir une chambre émettrice de détente 16 de volume variable qui communique avec la chambre émettrice 9.

On note que la chambre émettrice de détente 16 peut communiquer - selon le cas - soit avec la chambre émettrice 9 soit avec la chambre réceptrice 10 par l'intermédiaire d'un conduit aménagé dans une culasse de cylindre émetteur de détente 44 coiffant le cylindre émetteur de détente 12, ou simplement parce que le cylindre émetteur de détente 12 débouche directement soit dans la chambre émettrice 9 soit dans la chambre réceptrice 10. Dans ce dernier cas ledit cylindre émetteur 12 ne comporte pas de culasse de cylindre émetteur de détente 44 et peut respectivement déboucher au niveau de la surface interne d'une culasse de cylindre émetteur 5 coiffant le cylindre émetteur 3 ou au niveau de la surface interne d'une culasse de cylindre récepteur 6 coiffant le cylindre récepteur 4.

On remarque également sur les figures 1 à 8 que le détendeur de fin de course 1 suivant l'invention comporte au moins un cylindre récepteur de détente 13 qui coopère avec le cylindre émetteur de détente 12 et dans lequel peut se déplacer un piston pompe-récepteur de détente 15 de sorte à définir avec ledit cylindre récepteur 13 une chambre réceptrice de détente 17 de volume variable remplie d'un fluide hydraulique, ledit piston pompe-récepteur 15 étant mécaniquement relié au piston moteur-émetteur de détente 14 par une transmission à levier à effet progressif 11 agencée de telle sorte que quand le piston moteur-émetteur de détente 14 est au point mort haut, le piston pompe-récepteur de détente 15 est au point mort bas et inversement, tandis que le volume maximal de la chambre réceptrice de détente 17 est inférieur au volume maximal de la chambre émettrice de détente 16.

On note que la transmission à levier à effet progressif 11 définit entre le piston moteur-émetteur de détente 14 et le piston pompe-récepteur de détente 15 un rapport de transmission tel, que lorsque ledit piston moteur-émetteur 14 est placé en son point mort haut et qu'en conséquence le volume de chambre émettrice de détente 16 est minimal, ledit piston moteur-émetteur 14 ne peut - malgré la pression du fluide hydraulique à laquelle il est exposé - se mouvoir et entraîner de ce fait le piston pompe-récepteur de détente 15, tandis que plus le piston moteur-émetteur de détente 14 est éloigné dudit point mort haut, plus l'effort qu'il est en mesure de transmettre au piston pompe-récepteur de détente 15 est important, de même que sa capacité à mouvoir ledit piston pompe-récepteur 15. On note en outre que le piston moteur-émetteur de détente 14 et/ou le piston pompe-récepteur de détente 15 peut comporter au moins un joint et/ou au moins un segment d'étanchéité.

Les figures 1 à 8 montrent que le détendeur de fin de course 1 suivant l'invention comprend au moins un clapet d'admission de récepteur de détente 26 qui débouche dans la chambre réceptrice de détente 17 et qui permet à un fluide hydraulique contenu dans un conduit d'admission de récepteur de détente 28 d'entrer dans ladite chambre réceptrice 17 mais non d'en sortir.

Les figures 1 à 8 montrent également que le détendeur de fin de course 1 comporte au moins un clapet de refoulement de récepteur de détente 27 qui débouche dans la chambre réceptrice de détente 17 et qui permet à un fluide hydraulique contenu dans un conduit de refoulement de récepteur de détente 29 de sortir de ladite chambre réceptrice 17 mais non d'y entrer.

On remarque d'ailleurs, que le clapet d'admission de récepteur de détente 26 et/ou le clapet de refoulement de récepteur de détente 27 peut être aménagé dans une culasse de cylindre récepteur de détente 45 qui obture une extrémité du cylindre récepteur de détente 13 ou dans l'extrémité fermée dudit cylindre 13 si celui-ci est borgne.

On remarque en figures 1 à 8 que le détendeur de fin de course 1 suivant l'invention comprend aussi au moins un actionneur de déblocage de détente 30 pouvant par contact ou liaison mécanique mettre en mouvement la transmission à levier à effet progressif 11 ou débloquer cette dernière de sorte à mettre en mouvement le piston moteur-émetteur de détente 14 et le piston pompe-récepteur de détente 15 lorsque le piston moteur-émetteur de détente 14 est placé en son point mort haut ou au voisinage de ce dernier, et ceci afin par exemple d'atteindre un rapport de transmission entre lesdits pistons 14, 15 suffisant pour que le piston moteur-émetteur de détente 14 puisse poursuivre sa course sans l'aide de l'actionneur de déblocage de détente 30.

Il convient de préciser que l'actionneur de déblocage de détente 30 peut être hydraulique, électro-hydraulique, électrique, pneumatique, ou de façon générale, de tout type connu de l'homme de l'art. En outre, l'actionneur de déblocage de détente 30 peut être commandé par un calculateur de gestion du convertisseur de pression 55 qui gère ou coopère à gérer le fonctionnement du convertisseur de pression à pistons 2.

Comme l'illustrent les figures 1 et 2, le conduit d'admission de récepteur de détente 28 relié via le clapet d'admission de récepteur de détente 26 à la chambre réceptrice de détente 17 coopérant avec la chambre émettrice de détente 16 de volume variable qui communique avec la chambre réceptrice 10 peut être relié au conduit d'admission de récepteur 24 tandis que le conduit de refoulement de récepteur de détente 29 relié à la même dite chambre réceptrice de détente 17 peut être relié au conduit de refoulement de récepteur 25.

Selon une configuration non-illustrée par les figures, le conduit d'admission de récepteur de détente 28 relié via le clapet d'admission de récepteur de détente 26 à la chambre réceptrice de détente 17 coopérant avec la chambre émettrice de détente 16 de volume variable qui communique avec la chambre émettrice 9 peut être relié au conduit de refoulement d'émetteur 23 tandis que le conduit de refoulement de récepteur de détente 29 relié à la même dite chambre réceptrice de détente 17 peut être relié - en amont de la vanne d'admission d'émetteur 18 - au conduit d'admission d'émetteur 22.

Sur les figures 3 à 8, on voit que la transmission à levier à effet progressif 11 peut comporter un ressort de rappel des pistons de détente 33 qui tend à maintenir le piston moteur-émetteur de détente 14 au voisinage de sa position où la chambre émettrice de détente 16 présente le plus petit volume tandis que simultanément, ledit ressort 33 permet de maintenir le piston pompe-récepteur de détente 15 au voisinage de sa position où la chambre réceptrice de détente 17 présente le plus grand volume, ledit ressort 33 pouvant être de torsion, de flexion, de traction ou de compression et être de tout type connu de l'homme de l'art.

Les figures 3 à 6 montrent quant à elles que selon le détendeur de fin de course 1 suivant l'invention, la transmission à levier à effet progressif 11 peut être constituée d'un arbre à manivelle 46 pouvant tourner dans un palier d'arbre à manivelle 47 et comportant une manivelle de piston émetteur de détente 35 dont le maneton de manivelle 48 est relié à un axe de piston moteur-émetteur de détente 49 aménagé dans le piston moteur-émetteur de détente 14 par une bielle de piston émetteur de détente 34 dont la première extrémité est articulée autour dudit maneton 48 et dont la deuxième extrémité est articulée autour dudit axe 49, l'arbre à manivelle 46 coopérant avec des moyens de transmission secondaires de détente 51 qui relient mécaniquement ledit arbre 46 avec le piston pompe-récepteur de détente 15.

Les figures 3 et 4 montrent que les moyens de transmission secondaires de détente 51 peuvent être constitués d'une roue dentée de transmission de détente 36 qui est solidaire en rotation de l'arbre à manivelle 46 et qui lorsqu'elle tourne entraîne en translation linéaire une crémaillère de transmission de détente 37 reliée au piston pompe-récepteur de détente 15 directement ou par l'intermédiaire d'une jambe de poussée de piston récepteur de détente 39.

On note que la crémaillère de transmission de détente 37 peut être guidée, notamment par au moins un galet de guidage de crémaillère de détente 38.

Selon la configuration particulière exposée en figures 5 et 6, les moyens de transmission secondaires de détente 51 peuvent être constitués d'une manivelle de piston récepteur de détente 40 solidaire en rotation de l'arbre à manivelle 46 et dont le maneton de manivelle 48 est relié à un axe de piston pompe-récepteur de détente 50 aménagé dans le piston pompe-récepteur de détente 15 par une bielle de piston récepteur de détente 41 dont la première extrémité est articulée autour dudit maneton 48 et dont la deuxième extrémité est articulée autour dudit axe 50.

On conçoit aisément que, selon une variante non-représentée, les moyens de transmission secondaires de détente 51 peuvent également être constitués d'une came solidaire en rotation de l'arbre à manivelle 46 et pouvant être maintenue en contact avec le piston pompe-récepteur de détente 15.

A titre de variante exposée en figures 7 et 8, la transmission à levier à effet progressif 11 peut être constituée d'un arbre à cames 52 pouvant tourner dans un palier d'arbre à cames 53 et comportant une came de piston émetteur de détente 42 pouvant être maintenue en contact avec le piston moteur-émetteur de détente 14 et une came de piston récepteur de détente 43 pouvant être maintenue en contact avec le piston pompe-récepteur de détente 15.

En alternative non-représentée, la came de piston récepteur de détente 43 peut être remplacée par une manivelle solidaire en rotation de l'arbre à cames 52, ladite manivelle comportant une maneton reliè à un axe aménagé dans le piston pompe-récepteur de détente 15 par une bielle dont la première extrémité est articulée autour dudit maneton et dont la deuxième extrémité est articulée autour dudit axe.

On note que l'arbre à manivelle 46 ou la manivelle de piston émetteur de détente 35 ou la bielle de piston émetteur de détente 34 ou la roue dentée de transmission de détente 36 ou la crémaillère de transmission de détente 37 ou la manivelle de piston récepteur de détente 40 ou la bielle de piston récepteur de détente 41 ou l'arbre à cames 52 ou la came de piston émetteur de détente 42 ou la came de piston récepteur de détente 43 peut présenter une butée-poussoir de déblocage de détente 32 sur laquelle l'actionneur de déblocage de détente 30 peut exercer une effort par l'intermédiaire d'un toucheau de déblocage de détente 31 pour mettre en mouvement au moment opportun le piston moteur-émetteur de détente 14 et le piston pompe-récepteur de détente 15 lorsque le piston moteur-émetteur de détente 14 est placé en son point mort haut ou au voisinage de ce dernier.

On remarque que les figures 1 à 8 montrent une variante selon laquelle la butée-poussoir de déblocage de détente 32 est prévue sur la manivelle de piston émetteur de détente 35.

### FONCTIONNEMENT DE L'INVENTION :

A partir de la description qui précède et en relation avec les figures 1 à 8, on comprend le fonctionnement du détendeur de fin de course 1 pour convertisseur de pression hydraulique 2 suivant la présente invention.

On a choisi ici d'illustrer le fonctionnement dudit détendeur 1 en utilisant ce dernier pour récupérer l'énergie de compression d'un fluide hydraulique mis en oeuvre dans un convertisseur de pression à pistons 2 utilisé comme réducteur de pression dont deux configurations sont schématiquement représentées en figures 1 et 2. Pour plus de simplicité, nous considérerons principalement le schéma de la figure 1 qui expose un convertisseur de pression à pistons 2 à une seule chambre émettrice 9 et une seule chambre réceptrice 10.

L'application qu'illustre la figure 1 a pour objectif de convertir de l'énergie stockée sous forme d'azote comprimé dans un réservoir de fluide haute-pression 58 en électricité au moyen d'un générateur d'électricité 62 entraîné par un moteur hydraulique moyenne-pression 59. L'azote comprimé communique sa pression à un, fluide hydraulique pouvant notamment circuler dans les conduits 64.

Pour tenir l'objectif défini, on a donc intercalé entre le réservoir de fluide haute-pression 58 et le moteur hydraulique moyenne-pression 59 un convertisseur de pression à pistons 2 qui transforme un débit haute-pression de fluide hydraulique sortant dudit réservoir 58 en un débit moyenne-pression de fluide hydraulique, ce dernier entrant dans le moteur hydraulique moyenne-pression 59 via un conduit d'entrée du moteur hydraulique 60. Pour filtrer les pulsations générées par le fonctionnement du convertisseur de pression à pistons 2, on remarque que le conduit d'entrée du moteur hydraulique 60 comporte - selon cet exemple - un réservoir de fluide moyenne-pression 57.

On comprend au vu de la figure 1 que pour générer un débit moyenne-pression de fluide hydraulique entrant dans le moteur hydraulique moyenne-pression 59, il faut mettre en communication le réservoir de fluide haute-pression 58 avec la chambre émettrice 9. Pour cela, le calculateur de gestion du convertisseur de pression 55 ouvre la vanne d'admission d'émetteur 18 qui permet au fluide hydraulique contenu dans le réservoir de fluide haute-pression 58 d'entrer dans la chambre émettrice 9 via le conduit d'admission d'émetteur 22. Toutefois, ledit calculateur 55 empêche simultanément ledit fluide de sortir de ladite chambre 9 pour aller vers le réservoir de fluide basse-pression de sortie d'émetteur 56, ledit calculateur 55 maintenant pour cela la vanne de refoulement d'émetteur 19 fermée. Ainsi, le fluide hydraulique sous haute pression en provenance dudit réservoir 58 peut pousser sur le piston moteur-émetteur 7, lequel se déplace dans le sens **d2,** ce qui a pour effet de déplacer le piston pompe-récepteur 8 dans le même sens, sur la même distance et à la même vitesse.

En se déplaçant dans le sens **d2,** le piston pompe-récepteur 8 comprime le fluide hydraulique que renferme la chambre réceptrice 10, ce qui a pour effet d'expulser ledit fluide dans le conduit de refoulement de récepteur 25 via le clapet de refoulement de récepteur 21. Ledit fluide est alors acheminé par un conduit 64 jusqu'au conduit d'entrée du moteur hydraulique 60 ce qui a pour effet de mettre en rotation le moteur hydraulique moyenne-pression 59 et par conséquent, le générateur d'électricité 62, lequel produit de l'électricité.

Le capteur de position des pistons de convertisseur de pression 54 retourne en permanence la position du piston pompe-récepteur 8 au calculateur de gestion du convertisseur de pression 55. Lorsque le piston pompe-récepteur 8 arrive à proximité de la culasse de cylindre récepteur 6, ledit calculateur 55 ferme la vanne d'admission d'émetteur 18 de sorte à stopper le déplacement du piston pompe-récepteur 8 dans le sens **d2** avant qu'il ne touche ladite culasse 6, et de sorte que ledit piston 8 reste à une certaine distance de la dite culasse 6.

Avant que le piston moteur-émetteur 7 et le piston pompe-récepteur 8 ne puissent repartir en sens inverse dans le sens **d1,** il est avantageux de décomprimer la chambre émettrice 9. Si l'on en reste à ce que permet l'état de l'art et de la technique, le calculateur de gestion du convertisseur de pression 55 devrait à ce stade ouvrir la vanne de refoulement d'émetteur 19 pour décomprimer ladite chambre 9 dans le réservoir de fluide basse-pression de sortie d'émetteur 56, ce qui aurait pour effet de dissiper l'énergie de compression du fluide hydraulique contenu dans la chambre émettrice 9, ladite énergie ne pouvant définitivement plus être transformée en débit additionnel de fluide hydraulique sortant du conduit de refoulement de récepteur 25.

C'est pour éviter cette perte énergétique qu'à ce stade, le détendeur de fin de course 1 pour convertisseur de pression à pistons 2 suivant la présente invention prévoit que le calculateur de gestion du convertisseur de pression 55 n'ouvre pas encore la vanne de refoulement d'émetteur 19 de sorte que ledit détendeur 1 puisse produire ses effets et récupérer l'énergie de compression du fluide hydraulique contenu dans la chambre émettrice 9.

Pour cela, immédiatement après avoir fermé la vanne d'admission d'émetteur 18, le calculateur de gestion du convertisseur de pression 55 alimente l'actionneur de déblocage de détente 30 en courant électrique, ce qui a pour effet de mettre en mouvement la transmission à levier à effet progressif 11 et par conséquent, de mettre en mouvement le piston moteur-émetteur de détente 14 et le piston pompe-récepteur de détente 15, le piston moteur-émetteur de détente 14 étant jusqu'alors stationné en son point mort haut.

Pour détailler le fonctionnement du détendeur de fin de course 1 selon l'invention, on a choisi ici le mode de réalisation de la transmission à levier à effet progressif 11 qui est représenté en figures 3 et 4.

La figure 3 montre l'état dans lequel se trouvait le détendeur de fin de course 1 selon l'invention tant que le piston moteur-émetteur 7 et le piston pompe-récepteur 8 se déplaçaient dans le sens **d2.** On remarque que piston moteur-émetteur de détente 14 restait bloqué en son point mort haut car la pression que le fluide hydraulique contenu dans la chambre réceptrice 10 exerçait sur ledit piston 14 tendait à faire tourner l'arbre à manivelle 46 dans le sens inverse des aiguilles d'une montre. Que le piston moteur-émetteur de détente 14 restât bloqué est dû au fait que - selon cet exemple particulier de réalisation illustré en figure 3 et 4 - lorsque ledit piston 14 est stationné en son point mort haut, l'axe de rotation du maneton de manivelle 48 est sensiblement désaligné vers le bas par rapport à la droite qui relie l'axe de rotation de l'axe de piston moteur-émetteur de détente 49 et l'axe de rotation de l'arbre à manivelle 46, tandis que le centre de rotation de l'axe de piston moteur-émetteur de détente 49 et l'axe du cylindre émetteur de détente 12 sont perpendiculaires et sécants, et qu'il en est de même pour l'axe de rotation de l'arbre à manivelle 46 et ledit axe dudit cylindre 12.

On remarque - toujours en figure 3 - qu'il était également impossible au piston moteur-émetteur de détente 14 de faire tourner davantage l'arbre à manivelle 46 dans le sens inverse des aiguilles d'une montre car la butée-poussoir de déblocage de détente 32 que comporte la manivelle de piston émetteur de détente 35 butait sur le toucheau de déblocage de détente 31, ce dernier étant maintenu en position stationnaire par l'actionneur de déblocage de détente 30.

On remarque également - outre ce qui vient d'être exposé - que le ressort de rappel des pistons de détente 33 tend à faire tourner l'arbre à manivelle 46 dans le sens inverse des aiguilles d'une montre et donc, à maintenir la butée-poussoir de déblocage de détente 32 au contact du toucheau de déblocage de détente 31.

On comprend au vu des figures 3 et 4 que dès que le calculateur de gestion du convertisseur de pression 55 alimente l'actionneur de déblocage de détente 30 en courant électrique, ledit actionneur 30 repousse le toucheau de déblocage de détente 31 qui, en poussant à son tour sur la butée-poussoir de déblocage de détente 32 que comporte la manivelle de piston émetteur de détente 35, fait tourner l'arbre à manivelle 46 de quelques degrés dans le sens des aiguilles d'une montre de sorte à faire passer le désalignement de l'axe de rotation du maneton de manivelle 48 d'au-dessous à au-dessus de la droite qui relie l'axe de rotation de l'axe de piston moteur-émetteur de détente 49 et l'axe de rotation de l'arbre à manivelle 46.

Il résulte de ceci que la poussée que produit le piston moteur-émetteur de détente 14 sous l'effet de la pression du fluide hydraulique que renferme la chambre réceptrice 10 - ladite pression étant répercutée à la chambre émettrice de détente 16 ces deux dites chambres 10 et 16 étant communicantes - tend désormais à faire tourner l'arbre à manivelle 46 dans le sens des aiguilles d'une montre, ce qui devient possible car seuls le piston pompe-récepteur de détente 15 et le ressort de rappel des pistons de détente 33 tendent désormais à s'opposer à cette rotation sans toutefois pouvoir l'empêcher.

Rappelons que la vanne d'admission d'émetteur 18 et la vanne de refoulement d'émetteur 19 étant toutes deux fermées, le piston moteur-émetteur 7 et le piston pompe-récepteur 8 sont temporairement à l'arrêt. Corrélativement, tant que le piston moteur-émetteur de détente 14 est au voisinage de son point mort haut, la pression régnant dans la chambre émettrice 9 correspond approximativement à la pression régnant dans le réservoir de fluide haute-pression 58 cependant que la pression régnant dans la chambre réceptrice 10 est équivalente à la pression qui régnait jusqu'alors dans le conduit d'entrée du moteur hydraulique 60.

C'est à ce stade que le rôle du détendeur de fin de course 1 pour convertisseur de pression à pistons 2 suivant la présente invention devient déterminant car ledit détendeur 1 va décomprimer la chambre émettrice 9 et la chambre réceptrice 10 et utiliser cette décompression pour générer un débit de fluide hydraulique additionnel disponible au niveau du conduit d'entrée du moteur hydraulique 60, la pression dudit fluide étant sensiblement équivalente à celle qui régnait dans ledit conduit 60 lorsque le piston moteur-émetteur 7 et le piston pompe-récepteur 8 se déplaçaient jusqu'ici dans le sens **d2.**

On remarque en figures 3 et 4 que le piston moteur-émetteur de détente 14 expose à la pression du fluide hydraulique une section très supérieure à celle qu'expose le piston pompe-récepteur de détente 15.

On remarque - toujours sur les mêmes figures - que le rapport de transmission entre le piston moteur-émetteur de détente 14 et le piston pompe-récepteur de détente 15 est grand voire infiniment grand lorsque ledit piston moteur-émetteur 14 est placé sur ou à proximité de son point mort haut, et petit lorsque ledit piston moteur-émetteur 14 est positionné au point mort bas. On remarque aussi qu'avantageusement, la course complète du piston moteur-émetteur de détente 14 ne s'opère que sur un quart de tour de l'arbre à manivelle 46.

Ce rapport de transmission décroissant provient - de première part - du système que constituent la bielle de piston émetteur de détente 34 et la manivelle de piston émetteur de détente 35 ledit système offrant un bras de levier court voire infiniment court au piston moteur-émetteur de détente 14 pour faire tourner l'arbre à manivelle 46 lorsque ledit piston 14 est sur ou à proximité de son point mort haut, ledit bras de levier devenant maximal lorsque ledit piston 14 est en son point mort bas. Ce rapport de transmission décroissant provient - de deuxième part - du fait que contrairement au piston moteur-émetteur de détente 14, l'entraînement en translation linéaire du piston pompe-récepteur de détente 15 par l'arbre à manivelle 46 s'opère à levier constant puisque les moyens de transmission secondaires de détente 51 dont il est question sont constitués - selon cet exemple de réalisation non limitatif - d'une roue dentée de transmission de détente 36 entraînant une crémaillère de transmission de détente 37.

La différence de section et le rapport de transmission variable entre le piston moteur-émetteur de détente 14 et le piston pompe-récepteur de détente 15 permettent de détendre le fluide hydraulique contenu dans la chambre émettrice 9 et la chambre réceptrice 10 dans les conditions recherchées c'est à dire, en utilisant cette détente pour générer un débit de fluide hydraulique moyenne-pression additionne! disponible au niveau du conduit d'entrée du moteur hydraulique 60.

Au début de la détente - c'est à dire lorsque le piston moteur-émetteur de détente 14 est au voisinage de son point mort haut - la pression régnant dans la chambre réceptrice 10 est sensiblement égale à la pression recherchée au niveau du conduit d'entrée du moteur hydraulique 60. L'effort qu'exerce la pression régnant dans la chambre réceptrice 10 sur le piston moteur-émetteur de détente 14 est - par exemple - dix fois supérieur à celui qu'il faut exercer sur le piston pompe-récepteur de détente 15 pour que ce dernier produise la pression recherchée dans la chambre réceptrice de détente 17. Toutefois, le rapport instantané de transmission entre le piston moteur-émetteur de détente 14 et le piston pompe-récepteur de détente 15 est - par exemple - de un sur dix. En ce cas, le piston pompe-récepteur de détente 15 pressurise bien la chambre réceptrice de détente 17 avec laquelle il coopère à la pression recherchée, de sorte qu'il commence à expulser de ladite chambre réceptrice 17 le fluide hydraulique qu'elle contient dans le conduit de refoulement de récepteur de détente 29 via le clapet de refoulement de récepteur de détente 27.

A ce stade, le piston moteur-émetteur 7 et le piston pompe-récepteur 8 commencent à avancer sensiblement dans le sens **d2** sous l'effet de la détente de la chambre émettrice 9.

Au fur et à mesure que se détend la chambre émettrice 9, le piston moteur-émetteur de détente 14 se déplace en direction de son point mort bas tandis que décroît la pression qu'il reçoit du fluide hydraulique en provenance de la chambre réceptrice 10. Ce faisant, le rapport de transmission entre ledit piston 14 et le piston pompe-récepteur de détente 15 croît pour arriver approximativement à un lorsque le piston moteur-émetteur de détente 14 atteint son point mort bas.

Ainsi, alors que la pression régnant dans la chambre émettrice 9 et la chambre réceptrice 10 chutait, la pression du fluide hydraulique expulsé de la chambre réceptrice de détente 17 par le piston pompe-récepteur de détente 15 via le clapet de refoulement de récepteur de détente 27 restait relativement constante. Comme le débit entrant dans le moteur hydraulique moyenne-pression 59 est resté constant durant cette séquence, la vitesse de rotation de arbre à manivelle 46 s'est accrue corrélativement à la décompression des chambres émettrice 9 et réceptrice 10, ladite décompression ayant également engendré un déplacement dans le sens **d2** et sur une courte distance du piston moteur-émetteur 7 et du piston pompe-récepteur 8.

Une fois la chambre émettrice 9 et la chambre réceptrice 10 décomprimées, le calculateur de gestion du convertisseur de pression 55 peut ouvrir la vanne de refoulement d'émetteur 19. Il en résulte que le piston moteur-émetteur 7 et le piston pompe-récepteur 8 se déplacent rapidement dans le sens **d1** sous l'effet de la pression qu'exerce le fluide hydraulique contenu dans le réservoir de fluide basse-pression d'entrée de récepteur 63 sur toute la section du piston pompe-récepteur 8, via le clapet d'admission de récepteur 20. Lorsque le piston moteur-émetteur 7 arrive à proximité de la culasse de cylindre émetteur 5, le calculateur de gestion du convertisseur de pression 55 ferme la vanne de refoulement d'émetteur 19 et le piston moteur-émetteur 7 et le piston pompe-récepteur 8 cessent de se déplacer dans le sens **d1.**

Ce faisant, le ressort de rappel des pistons de détente 33 ramène le piston moteur-émetteur de détente 14 au point mort haut, et ramène la butée-poussoir de déblocage de détente 32 au contact du toucheau de déblocage de détente 31. Simultanément, le piston pompe-récepteur de détente 15 revient en son point mort bas en aspirant - via le clapet d'admission de récepteur de détente 26 - du fluide hydraulique provenant du réservoir de fluide basse-pression d'entrée de récepteur 63 de sorte à remplir la chambre réceptrice de détente 17.

Ainsi, le piston moteur-émetteur 7 et le piston pompe-récepteur 8 du convertisseur de pression à pistons 2 sont à prêts à effectuer une nouvelle course dans le sens d2 pour convertir le débit haute-pression de fluide hydraulique sortant du réservoir de fluide haute-pression 58 en un débit moyenne-pression de fluide hydraulique entrant dans le moteur hydraulique moyenne-pression 59 avant d'en ressortir via le conduit de sortie du moteur hydraulique 61 pour finalement déboucher dans une bâche à fluide hydraulique 65.

En outre, le détendeur de fin de course 1 selon l'invention est à nouveau prêt à décomprimer la chambre émettrice 9 et à récupérer l'énergie de compression du fluide hydraulique contenu dans ladite chambre 9 lorsque le piston pompe-récepteur 8 arrivera de nouveau à proximité de la culasse de cylindre récepteur 6.

On comprend aisément le fonctionnement apparenté des variantes du détendeur de fin de course 1 pour convertisseur de pression à pistons 2 selon l'invention telles qu'illustrées en figures 5 à 8. On conçoit également aisément toute application possible dudit détendeur 1 qu'il s'agisse de celle exposée en figure 2, ou de toute autre, sans limitation, qu'elle soit ou non appliquée à un convertisseur de pression ou à toute autre machine connue ou non de l'homme de l'art et qui trouve avec le détendeur de fin de course 1 selon l'invention une solution à la récupération de l'énergie de compression contenue dans tout fluide liquide ou gazeux.

Il doit être entendu que la description qui précède n'a été donnée qu'à titre d'exemple et quelle ne limite nullement le domaine de l'invention qui est défini par les revendications.

## Revendications

1. Convertisseur de pression à pistons (2) comprenant au moins un cylindre émetteur (3) dans lequel peut se déplacer un piston moteur-émetteur (7) de sorte à définir une chambre émettrice (9) de volume variable pouvant être mise en relation avec un conduit d'admission d'émetteur (22) par une vanne d'admission d'émetteur (18) ou avec un conduit de refoulement d'émetteur (23) par une vanne de refoulement d'émetteur (19), ledit convertisseur de pression (2) comprenant également au moins un cylindre récepteur (4) dans lequel peut se déplacer un piston pompe-récepteur (8) de sorte à définir une chambre réceptrice (10) également de volume variable, cette dernière pouvant admettre un fluide hydraulique en provenance d'un conduit d'admission de récepteur (24) via un clapet d'admission de récepteur (20) ou refouler ledit fluide dans un conduit de refoulement de récepteur (25) via un clapet de refoulement de récepteur (21), la chambre émettrice (9) et la chambre réceptrice (10) étant chacune remplie d'un fluide hydraulique, **caractérisé en ce que** le convertisseur de pression (2) comporte en outre un détendeur de fin de course (1) comprenant:
• Au moins un cylindre émetteur de détente (12), rempli d'un fluide hydraulique, et dans lequel peut se déplacer un piston moteur-émetteur de détente (14) de sorte à définir une chambre émettrice de détente (16) de volume variable qui communique avec la chambre émettrice (9) et/ou au moins un cylindre émetteur de détente (12), rempli d'un fluide hydraulique, et dans lequel peut se déplacer un piston moteur-émetteur de détente (14) de sorte à définir une chambre émettrice de détente (16) de volume variable qui communique avec la chambre réceptrice (10) ;
• Au moins un cylindre récepteur de détente (13) qui coopère avec le cylindre émetteur de détente (12) et dans lequel peut se déplacer un piston pompe-récepteur de détente (15) de sorte à définir avec ledit cylindre récepteur (13) une chambre réceptrice de détente (17) de volume variable remplie d'un fluide hydraulique, ledit piston pompe-récepteur (15) étant mécaniquement relié au piston moteur-émetteur de détente (14) par une transmission à levier à effet progressif (11) agencée de telle sorte que quand le piston moteur-émetteur de détente (14) est au point mort haut, le piston pompe-récepteur de détente (15) est au point mort bas et inversement ;
• Au moins un clapet d'admission de récepteur de détente (26) qui débouche dans la chambre réceptrice de détente (17) et qui permet à un fluide hydraulique contenu dans un conduit d'admission de récepteur de détente (28) d'entrer dans ladite chambre réceptrice (17) mais non d'en sortir ;
• Au moins un clapet de refoulement de récepteur de détente (27) qui débouche dans la chambre réceptrice de détente (17) et qui permet à un fluide hydraulique contenu dans un conduit de refoulement de récepteur de détente (29) de sortir de ladite chambre réceptrice (17) mais non d'y entrer ;
• Au moins un actionneur de déblocage de détente (30) pouvant par contact ou liaison mécanique mettre en mouvement la transmission à levier à effet progressif (11) ou débloquer cette dernière.

2. Convertisseur de pression (2) suivant la revendication 1, **caractérisé en ce que** le conduit d'admission de récepteur de détente (28) relié via le clapet d'admission de récepteur de détente (26) à la chambre réceptrice de détente (17) coopérant avec la chambre émettrice de détente (16) de volume variable qui communique avec la chambre réceptrice (10) est relié au conduit d'admission de récepteur (24) tandis que le conduit de refoulement de récepteur de détente (29) relié à la même dite chambre réceptrice de détente (17) est relié au conduit de refoulement de récepteur (25).

3. Convertisseur de pression (2) suivant la revendication 1, **caractérisé en ce que** le conduit d'admission de récepteur de détente (28) relié via le clapet d'admission de récepteur de détente (26) à la chambre réceptrice de détente (17) coopérant avec la chambre émettrice de détente (16) de volume variable qui communique avec la chambre émettrice (9) est relié au conduit de refoulement d'émetteur (23) tandis que le conduit de refoulement de récepteur de détente (29) relié à la même dite chambre réceptrice de détente (17) est relié - en amont de la vanne d'admission d'émetteur (18) - au conduit d'admission d'émetteur (22).

4. Convertisseur de pression (2) suivant la revendication 1, **caractérisé en ce que** la transmission à levier à effet progressif (11) comporte un ressort de rappel des pistons de détente (33) qui tend à maintenir le piston moteur-émetteur de détente (14) au voisinage de sa position où la chambre émettrice de détente (16) présente le plus petit volume tandis que simultanément, ledit ressort (33) permet de maintenir le piston pompe-récepteur de détente (15) au voisinage de sa position où la chambre réceptrice de détente (17) présente le plus grand volume.

5. Convertisseur de pression (2) suivant la revendication 1, **caractérisé en ce que** la transmission à levier à effet progressif (11) est constituée d'un arbre à manivelle (46) pouvant tourner dans un palier d'arbre à manivelle (47) et comportant une manivelle de piston émetteur de détente (35) dont le maneton de manivelle (48) est relié à un axe de piston moteur-émetteur de détente (49) aménagé dans le piston moteur-émetteur de détente (14) par une bielle de piston émetteur de détente (34) dont la première extrémité est articulée autour dudit maneton (48) et dont la deuxième extrémité est articulée autour dudit axe (49), l'arbre à manivelle (46) coopérant avec des moyens de transmission secondaires de détente (51) qui relient mécaniquement ledit arbre (46) avec le piston pompe-récepteur de détente (15).

6. Convertisseur de pression (2) suivant la revendication 5, **caractérisé en ce que** les moyens de transmission secondaires de détente (51) sont constitués d'une roue dentée de transmission de détente (36) qui est solidaire en rotation de l'arbre à manivelle (46) et qui lorsqu'elle tourne entraîne en translation linéaire une crémaillère de transmission de détente (37) reliée au piston pompe-récepteur de détente (15).

7. Convertisseur de pression (2) suivant la revendication 5, **caractérisé en ce que** les moyens de transmission secondaires de détente (51) sont constitués d'une manivelle de piston récepteur de détente (40) solidaire en rotation de l'arbre à manivelle (46) et dont le maneton de manivelle (48) est relié à un axe de piston pompe-récepteur de détente (50) aménagé dans le piston pompe-récepteur de détente (15) par une bielle de piston récepteur de détente (41) dont la première extrémité est articulée autour dudit maneton (48) et dont la deuxième extrémité est articulée autour dudit axe (50).

8. Convertisseur de pression (2) suivant la revendication 1, **caractérisé en ce que** la transmission à levier à effet progressif (11) est constituée d'un arbre à cames (52) pouvant tourner dans un palier d'arbre à cames (53) et comportant une came de piston émetteur de détente (42) pouvant être maintenue en contact avec le piston moteur-émetteur de détente (14) et une came de piston récepteur de détente (43) pouvant être maintenue en contact avec le piston pompe-récepteur de détente (15).

9. Convertisseur de pression (2) suivant l'une quelconque des revendications 5 à 8, **caractérisé en ce que** l'arbre à manivelle (46) ou la manivelle de piston émetteur de détente (35) ou la bielle de piston émetteur de détente (34) ou la roue dentée de transmission de détente (36) ou la crémaillère de transmission de détente (37) ou la manivelle de piston récepteur de détente (40) ou la bielle de piston récepteur de détente (41) ou l'arbre à cames (52) ou la came de piston émetteur de détente (42) ou la came de piston récepteur de détente (43) présente une butée-poussoir de déblocage de détente (32) sur laquelle l'actionneur de déblocage de détente (30) peut exercer une effort par l'intermédiaire d'un toucheau de déblocage de détente (31).

## Patentansprüche

1. Druckübersetzer mit Kolben (2), der wenigstens einen Geberzylinder (3) umfasst, in welchem sich ein Motor- und Geberkolben (7) bewegen kann, derart, dass eine Abgabekammer (9) mit variablem Volumen definiert wird, zu der durch ein Geber-Einlassventil (18) eine Verbindung mit einer Geber-Einlassleitung (22) oder durch ein Geber-Auslassventil (19) mit einer Geber-Auslassleitung (23) hergestellt werden kann, wobei der Druckübersetzer (2) außerdem wenigstens einen Nehmerzylinder (4) umfasst, in welchem sich ein Pumpen- und Nehmerkolben (8) bewegen kann, derart, dass eine Aufnahmekammer (10), ebenfalls mit variablem Volumen, definiert wird, wobei diese Letztere über ein Nehmer-Einlassklappenventil (20) ein von einer Nehmer-Einlassleitung (24) kommendes Hydraulikfluid einlassen oder dieses Fluid über ein Nehmer-Auslassklappenventil (21) in eine Nehmer-Auslassleitung (25) ausstoßen kann, wobei die Abgabekammer (9) und die Aufnahmekammer (10) jeweils mit einem Hydraulikfluid gefüllt sind, **dadurch gekennzeichnet, dass** der Druckübersetzer (2) außerdem einen Druckminderer in der Endlage (1) aufweist, welcher umfasst:
• wenigstens einen Druckminder-Geberzylinder (12), der mit einem Hydraulikfluid gefüllt ist und in welchem sich ein Druckminder-Motor-und Geberkolben (14) bewegen kann, derart, dass eine Druckminder-Abgabekammer (16) mit variablem Volumen definiert wird, welche mit der Abgabekammer (9) und/oder mit wenigstens einem Druckminder-Geberzylinder (12) kommuniziert, der mit einem Hydraulikfluid gefüllt ist, und in welchem sich ein Druckminder-Motor- und Geberkolben (14) bewegen kann, derart, dass eine Druckminder-Abgabekammer (16) mit variablem Volumen definiert wird, welche mit der Aufnahmekammer (10) kommuniziert;
• wenigstens einen Druckminder-Nehmerzylinder (13), welcher mit dem Druckminder-Geberzylinder (12) zusammenwirkt und in welchem sich ein Druckminder-Pumpen- und Nehmerkolben (15) bewegen kann, derart, dass mit dem Nehmerzylinder (13) eine Druckminder-Aufnahmekammer (17) mit variablem Volumen definiert wird, die mit einem Hydraulikfluid gefüllt ist, wobei der Pumpen- und Nehmerkolben (15) mit dem Druckminder-Motor- und Geberkolben (14) mechanisch durch eine progressiv wirkende Hebelübersetzung (11) verbunden ist, die derart beschaffen ist, dass, wenn sich der Druckminder-Motor- und Geberkolben (14) im oberen Totpunkt befindet, der Druckminder-Pumpen- und Nehmerkolben (15) sich im unteren Totpunkt befindet, und umgekehrt;
• wenigstens ein Druckminder-Nehmer-Einlassklappenventil (26), welches in die Druckminder-Aufnahmekammer (17) mündet und welches einem Hydraulikfluid, das in einer Druckminder-Nehmer-Einlassleitung (28) enthalten ist, ermöglicht, in die Aufnahmekammer (17) einzuströmen, jedoch nicht, aus ihr auszuströmen;
• wenigstens ein Druckminder-Nehmer-Auslassklappenventil (27), welches in die Druckminder-Aufnahmekammer (17) mündet und welches einem Hydraulikfluid, das in einer Druckminder-Nehmer-Auslassleitung (29) enthalten ist, ermöglicht, aus der Aufnahmekammer (17) auszuströmen, jedoch nicht, in sie einzuströmen;
• wenigstens einen Druckminder-Freigabeaktuator (30), der durch Kontakt oder mechanische Verbindung die progressiv wirkende Hebelübersetzung (11) in Bewegung setzen oder diese Letztere freigeben kann.

2. Druckübersetzer (2) nach Anspruch 1, **dadurch gekennzeichnet, dass** die Druckminder-Nehmer-Einlassleitung (28), die über das Druckminder-Nehmer-Einlassklappenventil (26) mit der Druckminder-Aufnahmekammer (17) verbunden ist, die mit der Druckminder-Abgabekammer (16) mit variablem Volumen zusammenwirkt, welche mit der Aufnahmekammer (10) kommuniziert, mit der Nehmer-Einlassleitung (24) verbunden ist, während die Druckminder-Nehmer-Auslassleitung (29), die mit derselben Druckminder-Aufnahmekammer (17) verbunden ist, mit der Nehmer-Auslassleitung (25) verbunden ist.

3. Druckübersetzer (2) nach Anspruch 1, **dadurch gekennzeichnet, dass** die Druckminder-Nehmer-Einlassleitung (28), die über das Druckminder-Nehmer-Einlassklappenventil (26) mit der Druckminder-Aufnahmekammer (17) verbunden ist, die mit der Druckminder-Abgabekammer (16) mit variablem Volumen zusammenwirkt, welche mit der Abgabekammer (9) kommuniziert, mit der Geber-Auslassleitung (23) verbunden ist, während die Druckminder-Nehmer-Auslassleitung (29), die mit derselben Druckminder-Aufnahmekammer (17) verbunden ist, stromaufwärts des Geber-Einlassventils (18) mit der Geber-Einlassleitung (22) verbunden ist.

4. Druckübersetzer (2) nach Anspruch 1, **dadurch gekennzeichnet, dass** die progressiv wirkende Hebelübersetzung (11) eine Rückholfeder (33) für die Druckminder-Kolben aufweist, welche bestrebt ist, den Druckminder-Motor-und Geberkolben (14) in der Nähe seiner Position zu halten, in der die Druckminder-Abgabekammer (16) das kleinste Volumen aufweist, während diese Feder (33) gleichzeitig ermöglich, den Druckminder-Pumpen- und Nehmerkolben (15) in der Nähe seiner Position zu halten, in der die Druckminder-Aufnahmekammer (17) das größte Volumen aufweist.

5. Druckübersetzer (2) nach Anspruch 1, **dadurch gekennzeichnet, dass** die progressiv wirkende Hebelübersetzung (11) aus einer Kurbelwelle (46) besteht, die in einem Kurbelwellenlager (47) rotieren kann und eine Druckminder-Geberkolben-Kurbel (35) aufweist, deren Kurbelzapfen (48) mit einer in dem Druckminder-Motor- und Geberkolben (14) angeordneten Achse (49) des Druckminder-Motor- und Geberkolbens (14) durch eine Druckminder-Geberkolbenstange (34) verbunden ist, deren erstes Ende um den Zapfen (48) herum angelenkt ist und deren zweites Ende um die Achse (49) herum angelenkt ist, wobei die Kurbelwelle (46) mit sekundären Druckminder-Übersetzungsmitteln (51) zusammenwirkt, welche die Welle (46) mit dem Druckminder-Pumpen- und Nehmerkolben (15) mechanisch verbinden.

6. Druckübersetzer (2) nach Anspruch 5, **dadurch gekennzeichnet, dass** die sekundären Druckminder-Übersetzungsmittel (51) aus einem Druckminder-Übersetzungszahnrad (36) bestehen, welches mit der Kurbelwelle (46) drehfest verbunden ist und welches, wenn es sich dreht, eine Druckminder-Übersetzungszahnstange (37) linear antreibt, die mit dem Druckminder-Pumpen- und Nehmerkolben (15) verbunden ist.

7. Druckübersetzer (2) nach Anspruch 5, **dadurch gekennzeichnet, dass** die sekundären Druckminder-Übersetzungsmittel (51) aus einer Druckminder-Nehmerkolben-Kurbel (40) bestehen, die mit der Kurbelwelle (46) drehfest verbunden ist und deren Kurbelzapfen (48) mit einer in dem Druckminder-Pumpen- und Nehmerkolben (15) angeordneten Achse (50) des Druckminder-Pumpen- und Nehmerkolbens durch eine Druckminder-Nehmerkolbenstange (41) verbunden ist, deren erstes Ende um den Zapfen (48) herum angelenkt ist und deren zweites Ende um die Achse (50) herum angelenkt ist.

8. Druckübersetzer (2) nach Anspruch 1, **dadurch gekennzeichnet, dass** die progressiv wirkende Hebelübersetzung (11) aus einer Nockenwelle (52) besteht, die in einem Nockenwellenlager (53) rotieren kann und einen Druckminder-Geberkolben-Nocken (42), der mit dem Druckminder-Motor-und Geberkolben (14) in Kontakt gehalten werden kann, und einen Druckminder-Nehmerkolben-Nocken (43), der mit dem Druckminder-Pumpen- und Nehmerkolben (15) in Kontakt gehalten werden kann, aufweist.

9. Druckübersetzer (2) nach einem der Ansprüche 5 bis 8, **dadurch gekennzeichnet, dass** die Kurbelwelle (46) oder die Druckminder-Geberkolben-Kurbel (35) oder die Druckminder-Geberkolbenstange (34) oder das Druckminder-Übersetzungszahnrad (36) oder die Druckminder-Übersetzungszahnstange (37) oder die Druckminder-Nehmerkolben-Kurbel (40) oder die Druckminder-Nehmerkolbenstange (41) oder die Nockenwelle (52) oder der Druckminder-Geberkolben-Nocken (42) oder der Druckminder-Nehmerkolben-Nocken (43) einen Druckminder-Freigabedruckknopf (32) aufweist, auf welchen der Druckminder-Freigabeaktuator (30) über ein Druckminder-Freigabefolgeglied (31) eine Kraft ausüben kann.

## Claims

1. Piston-type pressure converter (2) comprising at least one master cylinder (3) in which a master drive piston (7) can move in such a way as to define a variable-volume master chamber (9) able to be placed in communication with a master intake pipe (22) via a master intake valve (18) or with a master delivery pipe (23) by a master delivery valve (19), the said pressure converter (2) also comprising at least one slave cylinder (4) in which a slave pump piston (8) can move in such a way as to define a slave chamber (10), likewise of variable volume, the latter being able to admit a hydraulic fluid coming from a slave intake pipe (24) via a slave intake valve shutter (20) or deliver the said fluid to a slave delivery pipe (25) via a slave delivery valve shutter (21), the master chamber (9) and the slave chamber (10) each being filled with a hydraulic fluid, **characterized in that** the pressure converter (2) further comprises an end-of-stroke pressure reducer (1) comprising:
• at least one pressure-reducer master cylinder (12), filled with a hydraulic fluid, and in which a pressure-reducer master drive piston (14) can move in such a way as to define a variable-volume pressure-reducer master chamber (16) which communicates with the master chamber (9) and/or at least one pressure-reducer master cylinder (12), filled with a hydraulic fluid, and in which a pressure-reducer master drive piston (14) can move in such a way as to define a variable-volume pressure-reducer master chamber (16) which communicates with the slave chamber (10);
• at least one pressure-reducer slave cylinder (13) which collaborates with the pressure-reducer master cylinder (12) and in which a pressure-reducer slave pump piston (15) can move in such a way as to define, with the said slave cylinder (13), a variable-volume pressure-reducer slave chamber (17) filled with a hydraulic fluid, the said slave pump piston (15) being mechanically connected to the pressure-reducer master drive piston (14) by a progressive-effect lever transmission (11) arranged in such a way that when the pressure-reducer master drive piston (14) is at top dead centre, the pressure-reducer slave pump piston (15) is at bottom dead centre, and vice versa;
• at least one pressure-reducer slave intake valve shutter (26) which opens into the pressure-reducer slave chamber (17) and allows a hydraulic fluid contained in a pressure-reducer slave intake pipe (28) to enter the said slave chamber (17) but not to leave it;
• at least one pressure-reducer slave delivery valve shutter (27) which opens into the pressure-reducer slave chamber (17) and allows a hydraulic fluid contained in a pressure-reducer slave delivery pipe (29) to leave the said slave chamber (17) but not to enter it;
• at least one pressure-reducer unblocking actuator (30) which is able, through contact or mechanical connection, to cause the progressive-effect lever transmission (11) to start to move or unblock same.

2. Pressure converter (2) according to Claim 1, **characterized in that** the pressure-reducer slave intake pipe (28) connected via the pressure-reducer slave intake valve shutter (26) to the pressure-reducer slave chamber (17) collaborating with the variable-volume pressure-reducer master chamber (16) which communicates with the slave chamber (10) is connected to the slave intake pipe (24), whereas the pressure-reducer slave delivery pipe (29) connected to that same pressure-reducer slave chamber (17) is connected to the slave delivery pipe (25).

3. Pressure converter (2) according to Claim 1, **characterized in that** the pressure-reducer slave intake pipe (28) connected via the pressure-reducer slave intake valve shutter (26) to the pressure-reducer slave chamber (17) collaborating with the variable-volume pressure-reducer slave chamber (16) which communicates with the master chamber (9) is connected to the master delivery pipe (23) whereas the pressure-reducer slave delivery pipe (29) connected to that same said pressure-reducer slave chamber (17) is connected - upstream of the master intake valve (18) - to the master intake pipe (22).

4. Pressure converter (2) according to Claim 1, **characterized in that** the progressive effect lever transmission (11) comprises a return spring for the pressure-reducing pistons (33) which spring tends to keep the pressure-reducer master drive piston (14) in the vicinity of its position in which the pressure-reducer master chamber (16) has the smallest volume whereas, at the same time, the said spring (33) allows the pressure-reducer slave pump piston (15) to be kept in the vicinity of its position in which the pressure-reducer slave chamber (17) has the greatest volume.

5. Pressure converter (2) according to Claim 1, **characterized in that** the progressive effect lever transmission (11) is made up of a cranked shaft (46) capable of rotating in a cranked-shaft bearing (47) and comprising a pressure-reducer master piston crank (35) the crank pin (48) of which is connected to a pressure-reducer master drive piston pin (49) created in the pressure-reducer master drive piston (14) by a pressure-reducer master piston connecting rod (34) the first end of which is articulated about the said crank pin (48) and the second end of which is articulated about the said piston pin (49), the cranked shaft (46) collaborating with pressure-reducing secondary transmission means (51) which mechanically connect the said shaft (46) to the pressure-reducer slave pump piston (15).

6. Pressure converter (2) according to Claim 5, **characterized in that** the pressure-reducing secondary transmission means (51) are made up of a pressure-reducing transmission gearwheel (36) which rotates as one with the cranked shaft (46) and which, as it turns, drives the linear translational movement of a pressure-reducing transmission rack (37) connected to the pressure-reducer slave pump piston (15).

7. Pressure converter (2) according to Claim 5, **characterized in that** the pressure-reducing secondary transmission means (51) consist of a pressure-reducer slave piston crank (40) rotating as one with the cranked shaft (46) and of which the crank pin (48) is connected to a pressure-reducer slave pump piston pin (50) created in the pressure-reducer slave pump piston (15) by a pressure-reducer slave piston connecting rod (41) the first end of which is articulated about the said crank pin (48) and the second end of which is articulated about the said piston pin (50).

8. Pressure converter (2) according to Claim 1, **characterized in that** the progressive effect lever transmission (11) is made up of a camshaft (52) able to rotate in a camshaft bearing (53) and comprising a pressure-reducer master piston cam (42) able to be kept in contact with the pressure-reducer master drive piston (14) and a pressure-reducer slave piston cam (43) able to be kept in contact with the pressure-reducer slave pump piston (15).

9. Pressure converter (2) according to any one of Claims 5 to 8, **characterized in that** the cranked shaft (46) or the pressure-reducer master piston crank (35) or the pressure-reducer master piston connecting rod (34) or the pressure-reducing transmission gearwheel (36) or the pressure-reducing transmission rack (37) or the pressure-reducer slave piston crank (40) or the pressure-reducer slave piston connecting rod (41) or the camshaft (52) or the pressure-reducer master piston cam (42) or the pressure-reducer slave piston cam (43) has a pressure-reducing unblocking push rod stop (32) on which the pressure-reducing unblocking actuator (30) can apply a force via a pressure-reducing unblocking feeler (31).
